# EUROPÄISCHE PATENTSCHRIFT

(11) **EP 1 784 565 B1**
(45) Veröffentlichungstag und Bekanntmachung des Hinweises auf die Patenterteilung: **15.12.2010**
(21) Anmeldenummer: 05754694.7
(22) Anmeldetag: 31.05.2005
(51) Int. Cl.: F02B 67/10, F02B 33/34, F02M 35/12

(54) **BRENNKRAFTMASCHINE MIT KOMPRESSOR UND DRUCKDÄMPFER**
INTERNAL COMBUSTION ENGINE WITH COMPRESSOR AND PRESSURE DAMPER
MOTEUR A COMBUSTION INTERNE AYANT UN COMPRESSEUR ET UN AMORTISSEUR DE PRESSION

(30) Priorität: 26.08.2004 DE 102004041228
(43) Veröffentlichungstag der Anmeldung: 16.05.2007
(73) Patentinhaber: Volkswagen Aktiengesellschaft, 38436 Wolfsburg (DE)
(72) Erfinder: ERFURT, Jakob, 38468 Ehra-Lessien (DE)
(86) Internationale Anmeldenummer: PCT/EP2005/005828
(87) Internationale Veröffentlichungsnummer: WO 2006/021243

(56) Entgegenhaltungen:
- US-A- 3 859 968
- US-A- 5 448 982
- US-A- 6 012 436
- PATENT ABSTRACTS OF JAPAN Bd. 018, Nr. 389 (M-1642), 21. Juli 1994 (1994-07-21) & JP 06 108942 A (MAZDA MOTOR CORP), 19. April 1994 (1994-04-19)
- PATENT ABSTRACTS OF JAPAN Bd. 017, Nr. 120 (M-1379), 12. März 1993 (1993-03-12) & JP 04 303124 A (MAZDA MOTOR CORP), 27. Oktober 1992 (1992-10-27)

## Beschreibung

Die Erfindung betrifft eine Brennkraftmaschine mit einem Zylinderkurbelgehäuse, einem mechanisch angetriebenen Kompressor zur Verdichtung von Ladeluft, einer Kompressorhalterung für den Kompressor am Zylinderkurbelgehäuse und einem Druckdämpfer, gemäß dem Oberbegriff des Patentanspruchs 1.

Aus der EP 1 170 478 A2 ist eine Brennkraftmaschine mit Kompressor, Saugrohr und einem zwischen Kompressor und Saugrohr angeordneten Ladeluftkühler bekannt, wobei der Kompressor und der Ladeluftkühler ein gemeinsames, einstückig gegossenes Gehäuseteil aufweisen, wobei dieses Gehäuseteil am Saugrohr befestigt ist oder optional ebenfalls einstückig mit dem Gehäuseteil ausgebildet ist. Dies erzielt eine Geräuschreduzierung im Bereich des Kompressors. Durch die kompakte Anordnung wird zusätzlich eine Ansprechzeit der Brennkraftmaschine mit Ladeluftkühlung und dadurch bedingtem großen Luftvolumen zwischen Kompressor und Saugrohr verbessert.

Aus der DE 196 15 917 A1 ist ein Ansaugschalldämpfer für eine Brennkraftmaschine mit Auflader bekannt, wobei der Ansaugschalldämpfer beispielsweise in einen Druckstutzen des Laders integriert ist.

Die US 6012936A beschreibt eine Brennkraftmaschine gemäß dem Oberbegriff des Anspruchs 1

Der Erfindung liegt die Aufgabe zugrunde, eine Brennkraftmaschine der o.g. Art bzgl. des Aufbaus im Bereich des Kompressors und des Druckdämpfers zu verbessern.

Diese Aufgabe wird erfindungsgemäß durch eine Brennkraftmaschine der o.g. Art mit den in Anspruch 1 gekennzeichneten Merkmalen gelöst. Vorteilhafte Ausgestaltungen der Erfindung sind in den weiteren Ansprüchen beschrieben.

Dazu ist es bei einer Brennkraftmaschine der o.g. Art erfindungsgemäß vorgesehen, dass der Druckdämpfer in die Kompressorhalterung integriert ist.

Dies hat den Vorteil, dass durch weniger Einzelteile eine Komplexität und damit ein Montageaufwand sowie Kosten reduziert sind.

Der Druckdämpfer weist beispielsweise ein Halterungsteil, einen am Halterungsteil befestigten Dämpferdeckel und ein zwischen Halterungsteil und Dämpferdeckel angeordnetes Einlegeteil auf.

In einer bevorzugten Ausführungsform ist das Halterungsteil an dem Zylinderkurbelgehäuse und der Kompressor am Halterungsteil befestigt.

In einer alternativen Ausführungsform sind Kompressor und Halterungsteil mit wenigstens einer sowohl den Kompressor als auch das Halterungsteil durchgreifenden Befestigungseinrichtung gemeinsam am Zylinderkurbelgehäuse befestigt.

In einer weiteren alternativen Ausführungsform ist der Dämpferdeckel einstückig mit dem Zylinderkurbelgehäuse ausgebildet.

Die Erfindung wird im folgenden anhand der Zeichnung näher erläutert. Diese zeigt in
- Fig. 1: eine erste bevorzugte Ausführungsform einer erfindungsgemäßen Brennkraftmaschine in perspektivischer Ansicht,
- Fig. 2: ein Halterungsteil des Druckdämpfers der ersten bevorzugten Ausführungsform der Brennkraftmaschine gemäß Fig. 1 in einer perspektivischen Ansicht,
- Fig. 3: das Halterungsteil des Druckdämpfers gemäß Fig. 2 in einer weiteren perspektivischen Ansicht,
- Fig. 4: ein Zylinderkurbelgehäuse der ersten bevorzugten Ausführungsform der Brennkraftmaschine gemäß Fig. 1 in einer perspektivischen Ansicht,
- Fig. 5.: das Zylinderkurbelgehäuse gemäß Fig. 4 mit montiertem Halterungsteil gemäß Fig. 2, 3 in perspektivischer Ansicht,
- Fig. 6: eine alternative Ausführungsform des Halterungsteils für eine erfindungsgemäße Brennkraftmaschine mit integriertem Druckdämpfer in Explosionsdarstellung,
- Fig. 7: das Halterungsteil gemäß Fig. 6 mit eingelegtem Einlegeteil in perspektivischer Ansicht,
- Fig. 8: das Halterungsteil gemäß Fig. 6 mit montiertem Dämpferdeckel in perspektivischer Ansicht,
- Fig. 9: eine zweite bevorzugte Ausführungsform der erfindungsgemäßen Brennkraftmaschine in teilweise geschnittener Ansicht und
- Fig. 10: eine dritte bevorzugte Ausführungsform der erfindungsgemäßen Brennkraftmaschine in teilweise geschnittener Ansicht.

Die aus Fig. 1 ersichtliche, bevorzugte Ausführungsform einer erfindungsgemäßen Brennkraftmaschine umfasst ein Zylinderkurbelgehäuse 10, einen mechanisch angetriebenen Kompressor 12 zur Verdichtung von Ladeluft und eine Kompressorhalterung 14 für den Kompressor 12 am Zylinderkurbelgehäuse 10.

Wie aus Fig. 2 und 3 ersichtlich, ist in die Kompressorhalterung 14 ein Druckdämpfer mit mehreren Kammern 16 bis 24 und einem Einlegeteil 26 zur Luftführung integriert. Dieser Druckdämpfer dient zum Unterdrücken von Geräuschemissionen und umfasst einen die Kammern 16 bis 24 teilweise ausbildenden und diese verschließenden Dämpferdeckel 28, welcher einstückig mit dem Zylinderkurbelgehäuse 10 ausgebildet ist, wie aus Fig. 4 ersichtlich. Im Bereich des Dämpferdeckels 28 ist in das Zylinderkurbelgehäuse 10 ein Wasserrohr 30 eingegossen. Die Kompressorhalterung 14 mit integriertem Druckdämpfer ist, wie aus Fig. 4 und 5 ersichtlich, mittels Befestigungsmitteln 32 in Form von Schrauben und Bohrungen in der Kompressorhalterung 14 sowie Gewindebohrungen 29 im Dämpferdeckel 28 auf den Dämpferdeckel 28 am Zylinderkurbelgehäuse 10 aufgeschraubt. Die Kompressorhalterung 14 weist Befestigungsmittel 34 in Form von Gewindebohrungen und Schrauben zum Befestigen des Kompressors 12 an der Kompressorhalterung 14 auf. Der Zustand mit montiertem Kompressor ist aus Fig. 1 ersichtlich. Alternativ erstrecken sich die Schrauben 34 durch Bohrungen im der Kompressorhalterung 14 hindurch in entsprechende Gewindebohrungen im Dämpferdeckel 28 bzw. Zylinderkurbelgehäuse 10.

Die Kammern 16 bis 14 sind in der dargestellten Ausführungsform mit folgenden Volumen ausgebildet: Kammer 16 hat ein Volumen von 1,36 Liter, Kammer 18 hat ein Volumen von 0,21 Liter, Kammer 20 hat ein Volumen von 0,59 Liter, Kammer 22 hat ein Volumen von 0,58 Liter und Kammer 24 hat ein Volumen von 0,17 Liter

Fig. 6 bis 8 zeigen eine alternative Ausführungsform der Kompressorhalterung 14 mit integriertem Druckdämpfer. Diese Kompressorhalterung 14 umfasst ein Halterungsteil 36, einen am Halterungsteil 36 befestigten Dämpferdeckel 28, ein zwischen Halterungsteil 36 und Dämpferdeckel 28 angeordnetes Einlegeteil 26 sowie eine Dichtung 38. Im Gegensatz zur ersten Ausführungsform ist der Dämpferdeckel 28 nicht einstückig mit dem Zylinderkurbelgehäuse ausgebildet sondern ist ein separates Bauteil.

Fig. 9 zeigt eine zweite bevorzugte Ausführungsform der erfindungsgemäßen Brennkraftmaschine mit einer Kompressorhalterung 14 mit integriertem Druckdämpfer gemäß Fig. 6 bis 8, wobei die Kompressorhalterung 14 an dem Zylinderkurbelgehäuse 10 und der Kompressor 12 an der Kompressorhalterung 14 befestigt ist.

Fig. 10 zeigt eine dritte bevorzugte Ausführungsform der erfindungsgemäßen Brennkraftmaschine mit einer Kompressorhalterung 14 mit integriertem Druckdämpfer gemäß Fig. 6 bis 8, wobei Befestigungsmittel 40 vorgesehen sind, die durch den Kompressor 12 und die Kompressorhalterung 14 hindurch in das Zylinderkurbelgehäuse 10 greifen und den Kompressor 12 zusammen mit der Kompressorhalterung 14 an dem Zylinderkurbelgehäuse 10 haltern. Die Befestigungsmittel 40 sind beispielsweise Schrauben, so dass Kompressor 12 und Kompressorhalterung 14 "durchgeschraubt" sind.

## Patentansprüche

1. Brennkraftmaschine mit einem Zylinderkurbelgehäuse (10), einem mechanisch angetriebenen Kompressor (12) zur Verdichtung von Ladeluft, einer seitlich an dem Zylinderkurbelgehäuse (10) angebrachten Kompressorhalterung (14) für den Kompressor (12), **dadurch gekennzeichnet, dass** in der Kompressorhalterung (14) ein Druckdämpfer (16, 18, 20, 22, 24, 26, 28) integriert ist und dieser Druckdämpfer (16, 18, 20, 22, 24, 26, 28) ein luftführendes Einlegeteil (26) aufweist.

2. Brennkraftmaschine nach Anspruch 1, **dadurch gekennzeichnet, dass** der Druckdämpfer ein Halterungsteil (36) und einen am Halterungsteil (36) befestigten Dämpferdeckel (28) aufweist wobei zwischen dem Halterungsteil (36) und dem Dämpferteil (28) das Einlegeteil (26) angeordnet ist.

3. Brennkraftmaschine nach Anspruch 2, **dadurch gekennzeichnet, dass** das Halterungsteil (36) an dem Zylinderkurbelgehäuse (10) und der Kompressor (12) am Halterungsteil (36) befestigt ist.

4. Brennkraftmaschine nach Anspruch 2, **dadurch gekennzeichnet, dass** Kompressor (12) und Halterungsteil (36) mit wenigstens einer sowohl den Kompressor (12) als auch das Halterungsteil (36) durchgreifenden Befestigungseinrichtung (40) gemeinsam am Zylinderkurbelgehäuse (10) befestigt sind.

5. Brennkraftmaschine nach Anspruch 2, **dadurch gekennzeichnet, dass** der Dämpferdeckel (28) einstückig mit dem Zylinderkurbelgehäuse (10) ausgebildet ist.

## Claims

1. Internal combustion engine having a cylinder crankcase (10), having a mechanically driven compressor (12) for compressing charge air, having a compressor bracket (14), which is attached to the side of the cylinder crankcase (10), for the compressor (12), **characterized in that** a pressure damper (16, 18, 20, 22, 24, 26, 28) is integrated in the compressor bracket (14), and said pressure damper (16, 18, 20, 22, 24, 26, 28) has an air-guiding insert part (26).

2. Internal combustion engine according to Claim 1, **characterized in that** the pressure damper has a bracket part (36) and has a damper cover (28) which is fastened to the bracket part (36), with the insert part (26) being arranged between the bracket part (36) and the damper part (28).

3. Internal combustion engine according to Claim 2, **characterized in that** the bracket part (36) is fastened to the cylinder crankcase (10) and the compressor (12) is fastened to the bracket part (36).

4. Internal combustion engine according to Claim 2, **characterized in that** the compressor (12) and bracket part (36) are jointly fastened to the cylinder crankcase (10) by means of at least one fastening device (40) which extends through both the compressor (12) and also the bracket part (36).

5. Internal combustion engine according to Claim 2, **characterized in that** the damper cover (28) is formed in one piece with the cylinder crankcase (10).

## Revendications

1. Moteur à combustion interne comprenant un carter de vilebrequin (10), un compresseur (12) entraîné mécaniquement pour comprimer l'air de suralimentation, et une fixation de compresseur (14) pour le compresseur (12), montée latéralement sur le carter de vilebrequin (10), **caractérisé en ce qu'**un amortisseur de pression (16, 18, 20, 22, 24, 26, 28) est intégré dans la fixation de compresseur (14) et cet amortisseur de pression (16, 18, 20, 22, 24, 26, 28) présente une pièce d'insertion à guidage d'air (26).

2. Moteur à combustion interne selon la revendication 1, **caractérisé en ce que** l'amortisseur de pression présente une partie de fixation (36) et un couvercle d'amortisseur (28) fixé à la partie de fixation (36), la pièce d'insertion (26) étant disposée entre la partie de fixation (36) et le couvercle d'amortisseur (28).

3. Moteur à combustion interne selon la revendication 2, **caractérisé en ce que** la partie de fixation (36) est fixée sur le carter de vilebrequin (10) et le compresseur (12) est fixé sur la partie de fixation (36).

4. Moteur à combustion interne selon la revendication 2, **caractérisé en ce que** le compresseur (12) et la partie de fixation (36) sont fixés ensemble au carter de vilebrequin (10) avec au moins un dispositif de fixation (40) traversant à la fois le compresseur (12) et la partie de fixation (36).

5. Moteur à combustion interne selon la revendication 2, **caractérisé en ce que** le couvercle d'amortisseur (28) est réalisé d'une seule pièce avec le carter de vilebrequin (10).
